# EUROPÄISCHE PATENTSCHRIFT

(11) **EP 3 492 231 B1**
(45) Veröffentlichungstag und Bekanntmachung des Hinweises auf die Patenterteilung: **14.12.2022**
(21) Anmeldenummer: 18207680.2
(22) Anmeldetag: 22.11.2018
(51) Int. Cl.: B27D 5/00

(54) **KANTENBEARBEITUNGSANORDNUNG**
EDGE PROCESSING ARRANGEMENT
DISPOSITIF DE TRAITEMENT DES BORDS

(30) Priorität: 30.11.2017 DE 102017128349
(43) Veröffentlichungstag der Anmeldung: 05.06.2019
(73) Patentinhaber: IMA Schelling Deutschland GmbH, 32312 Lübbecke (DE)
(72) Erfinder: Kleine-Beek, Jürgen, 32361 Preußisch Oldendorf (DE)
(74) Vertreter: Schober, Mirko

(56) Entgegenhaltungen:
- EP-A1- 1 674 223
- EP-A1- 1 977 869
- EP-A1- 2 774 735
- DE-A1-102013 106 330
- DE-A1-102017 207 712
- DE-U1-202015 105 929

## Beschreibung

Die Erfindung betrifft eine Kantenbearbeitungsanordnung nach dem Oberbegriff des Anspruchs 1, wie sie zum Beispiel aus DE 10 2013 106 330 A1 bekannt ist.

Bei entsprechenden Kantenbearbeitungsanordnungen werden Kantenbänder an die Schmalseite einer Platte aus Holz oder Holzersatzstoffen zugeführt und mit dieser verbunden. Üblicherweise werden solche Kantenbänder, wenn sie in großer Menge zum Einsatz kommen, als Rollenware vorgehalten und im Betrieb der Kantenbearbeitungsanordnung von der Rolle abgewickelt und direkt an das Werkstück zugeführt.

Da während des Betriebs einer entsprechenden Kantenbearbeitungsanordnung im Laufe eines Werktages eine ganze Menge unterschiedlicher Kantenbänder zum Einsatz kommen, verfügt die Kantenbearbeitungsanordnung in der Regel im Zuführbereich über sogenannte Kantenmagazine, durch welche eine Mehrzahl Kantenstreifen gleichzeitig vorgehalten werden können. In diesen Kantenmagazinen werden im Regelfall die Kantenstreifen vorgehalten, die besonders häufig während eines Arbeitstages verwendet werden.

Nun kann es vorkommen, dass einzelne Werkstücke lediglich kleine Mengen spezieller Kantenbänder benötigen, die dann in Einzelstreifen der Kantenbearbeitungsanordnung zugeführt werden. Natürlich könnte man diese auch im Kantenmagazin bevorraten, oftmals ist in den Kantenmagazinen im Verleimbereich allerdings nicht genügend Platz vorhanden, selten verwendete Kantenbänder ebenfalls zu bevorraten. Die Vergrößerung des bekannten Magazins im Verleimbereich ist keine zufriedenstellende Option, da hierfür sehr viel Platz erforderlich ist. Zudem besteht bei der Einzelstreifenzuführung das Problem, dass hiervon nur geringe Mengen benötigt werden. Das Abziehen von einer Rolle blockiert nicht nur die Zuführstrecke in einer Maschine, sondern verlangsamt den gesamten Fertigungsprozess, da bei bekannten Lösungen wie in DE 10 2013 106 330 A1 das Kantenband aus der Zuführstrecke wieder zurückgezogen werden muss. Dies kostet Zeit.

Der Erfindung liegt daher die Aufgabe zugrunde, eine Kantenbearbeitungsanordnung der eingangs genannten Art anzugeben, bei welcher die seltener vorkommenden Einzelstreifen vorgehalten werden können, ohne den Fertigungsprozess dabei zu verlangsamen.

Gelöst wird diese Aufgabe durch eine Kantenbearbeitungsanordnung mit den Merkmalen des Anspruchs 1. Vorteilhafte Ausführungsformen finden sich in den Unteransprüchen.

Die erfindungsgemäße Kantenbearbeitungsanordnung weist eine Kantenbearbeitungsmaschine auf, an welcher eine Andruckzone vorhanden ist, in der zugeführte Kantenstreifen an die Schmalseite eines plattenförmigen Erzeugnisses aus Holz oder Holzersatzstoff angedrückt werden. Weiter umfasst die Kantenbearbeitungsanordnung einen Kantenstreifenvorrat, in welchem eine Mehrzahl unterschiedlicher Kantenstreifen bevorratet werden, sowie eine zwischen dem Kantenstreifenvorrat und der Andruckzone angeordnete Zuführstrecke, über die ein einzelner Kantenstreifen der Andruckzone in einer Zuführrichtung zugeführt wird. Der Kantenstreifenvorrat, welcher die einzelnen Kantenstreifen liefert, ist erfindungsgemäß nun oberhalb oder unterhalb der Andruckzone der Kantenverarbeitungsmaschine angeordnet. Auf diese Weise ist im Verleimbereich der Kantenverarbeitungsmaschine kein zusätzlicher Bauraum erforderlich. Aufgrund des in einer anderen Ebene angeordneten Kantenstreifenvorrats umfasst die Zuführstrecke wenigstens ein Drehmittel. Dieses ist dazu ausgelegt, den Kantenstreifen wenigstens abschnittweise um dessen in Zuführrichtung verlaufende Längsachse zu drehen. Hierdurch wird es ermöglicht, dass der einzelne Kantenstreifen aus einer höher oder tiefer gelegenen Ebene in die Ebene der Andruckzone überführt werden kann.

Nach einer bevorzugten Ausführungsform ist dabei vorgesehen, dass zwischen dem Kantenstreifenvorrat und der Zuführstrecke ein Kantenmagazin angeordnet ist, welches eine Mehrzahl Kantenstreifen führen und einen oder eine Mehrzahl dieser Kantenstreifen in zuvor abgelängter Form der Zuführstrecke zuführen kann. Auf diese Weise ist es möglich, eine ganze Reihe unterschiedlicher Einzelstreifen vorzuhalten. Dabei ist es durchaus möglich, das Kantenmagazin räumlich in der Nähe bzw. benachbart zu der Andruckzone oder aber in der Nähe des bzw. benachbart zum Kantenstreifenvorrat(s) anzuordnen. An welcher Stelle dies geschieht, ist abhängig von den entsprechenden Platzverhältnissen vor Ort.

Nach einer vorteilhaften Ausführungsform weist die Zuführstrecke ein Kantenstreifenfördermittel auf. Dieses Kantenstreifenfördermittel kann in einer geeigneten Ausführungsform zum Beispiel als Bandförderer oder als doppelter Bandförderer ausgebildet sein. Natürlich sind auch andere aktiv zu führende Einrichtungen möglich, wie zum Beispiel angetriebene Rollen oder dergleichen. Entscheidend ist, dass das Kantenstreifenfördermittel angetrieben ist, sodass es das Kantenband vorschieben kann.

So kann beispielsweise auch vorgesehen sein, dass das Drehmittel wenigstens ein Kantenstreifenfördermittel oder eine Mehrzahl Kantenstreifenfördermittel umfasst, welche(s) um eine zur Förderrichtung des Kantenstreifenfördermittels parallele Achse drehbar ist/sind. Auf diese Weise kann das Kantenband auch schon während der Vorschubbewegung in die gewünschte Lage gedreht werden.

Erfindungsgemäß können die zugeführten Einzelstreifen natürlich je nach Anforderungen am Werkstück unterschiedliche Längen aufweisen. Die Kantenstreifen werden erfindungsgemäß bereits hinter dem Kantenbandvorrat im Kantenmagazin vereinzelt, bevor sie in die Zuführstrecke gelangen. Abhängig von der Länge der Kantenstreifen muss das Kantenband auf einer mehr oder weniger großen Länge in der Zuführstrecke gedreht werden. Dazu kann es sich anbieten, dass als Drehmittel eine Mehrzahl Kantenstreifenfördermittel hintereinander angeordnet sind. Diese dann hintereinander angeordneten Kantenstreifenfördermittel können einzeln oder synchron gleichzeitig gedreht werden, um Kantenstreifen unterschiedlicher Länge drehen zu können. Die entsprechende Ansteuerung geschieht dann über eine Maschinensteuerung in Abhängigkeit der Länge des zugeführten Kantenstreifens.

Wie bereits oben beschrieben, kann nach einer besonderen Ausführungsform vorgesehen sein, dass ein oder eine Mehrzahl Kantenstreifenfördermittel Bandfördermittel sind. Bevorzugt weisen diese zwei jeweils im Kreislauf geführte, parallel geführte Förderbänder auf. Zwischen zwei aufeinander zu weisenden Trumen der Bandfördermittel ist dann hinreichend Platz, um einen Kantenstreifen aufzunehmen und dazwischen durch Antreiben der Bänder zu fördern. Diese Ausführungsform hat den Vorteil, dass das Kantenband sicher zwischen zwei Trumen reibschlüssig gehalten wird und daher nicht verrutschen kann. Auch kann ein Entlangschleifen an harten Gegenständen, die die Dekoroberfläche des Kantenstreifens beschädigen könnten, auf diese Weise vermieden werden.

Nach einer bevorzugten Ausführungsform der vorliegenden Erfindung kann vorgesehen sein, dass das Drehmittel eine Umlenkanordnung aufweist, durch die die Ebene der zur Schmalseite des zu beschichtenden Werkstücks weisenden oder dieser gegenüberliegenden Oberfläche dreht. Diese Einrichtung ist dann bevorzugt passiv (also ohne eigenen, die Drehung der Ebene bewirkenden Antrieb) ausgebildet. Nach einer bevorzugten Ausführungsform kann vorgesehen sein, dass die Umlenkanordnung eine Mehrzahl in Zuführrichtung hintereinander angeordneter Rollenpaare umfasst. Bei dieser Ausführungsform weist dann jedes Rollenpaar zwei Rollen mit zueinander parallelen Drehachsen auf. Die Rollen selbst können angetrieben sein. Passiv meint in diesem Zusammenhang lediglich, dass die Orientierung der Rollenachse nicht durch einen Antrieb gedreht werden braucht. Zusätzlich kann aber die Möglichkeit der angesteuerten Vergebung der Orientierungen der Rollenachsen vorgesehen sein. Bei der hier beschriebenen Ausführungsform sind die Drehachsen eines Rollenpaares relativ zu den Drehachsen eines in Zuführrichtung vorher oder nachfolgend angeordneten Rollenpaares gekippt. So verlagert sich die Ebene des in die Umlenkanordnung einlaufenden Kantenstreifens allmählich, beispielsweise aus der horizontalen in eine vertikale Orientierung, sodass der Kantenstreifen ausgangs der Umlenkanordnung dann in der richtigen Orientierung im Bereich der Andruckzone verarbeitet werden kann.

Nach einer alternativen Ausführungsform der erfindungsgemäßen Umlenkanordnung kann auf den Einsatz von Rollen in diesem Bereich verzichtet werden. Dazu ist insbesondere vorgesehen, dass die Umlenkanordnung eine schachtartige Aussparung aufweist. Diese Aussparung hat also dieselbe Wirkung wie die nacheinander in unterschiedlichen Rollenachsenorientierungen angeordneten Rollen, indem der dortige Schacht einen etwa schraubenlinienförmigen Verlauf aufweist, der auch in der Lage ist, die Ebene des Kantenstreifens zu drehen. Dazu ist insbesondere vorgesehen, dass die Aussparung einen Kantenstreifeneingangsabschnitt umfasst, der eine erste Haupterstreckungsrichtung quer zur Zuführrichtung des Kantenstreifens aufweist. Weiter weist die schachtartige Aussparung einen Kantenstreifenausgangsabschnitt auf, der eine zweite Haupterstreckungsrichtung quer zur Zuführrichtung des Kantenstreifens und in einem Winkel zur ersten Haupterstreckungsrichtung aufweist. Dieser Winkel kann insbesondere ein rechter Winkel sein. Die schachtartige Aussparung weist zudem einen schachtartigen Zwischenabschnitt auf, welcher den Kantenstreifeneingangsabschnitt und den Kantenstreifenausgangsabschnitt miteinander verbindet und zum Durchschieben eines Kantenstreifens ausgelegt ist. Dazu ist dieser Zwischenabschnitt - wie bereits oben angedeutet - bevorzugt schraubenlinienförmig ausgebildet.

Die Erfindung wird nun anhand von Ausführungsbeispielen, die in den Figuren 1 bis 3 gezeigt sind, näher erläutert.
Figur 1 zeigt einen Ausschnitt einer Ausführungsform einer erfindungsgemäßen Kantenbearbeitungsanordnung in perspektivischer Ansicht.
Figur 2 zeigt einen Ausschnitt einer zweiten Ausführungsform einer erfindungsgemäßen Kantenbearbeitungsanordnung in perspektivischer Ansicht.
Figur 3 zeigt eine besondere Ausführungsform einer erfindungsgemäßen Umlenkeinrichtung.

Die in Figur 1 gezeigte Kantenbearbeitungsanordnung 1 weist eine Kantenbearbeitungsmaschine 2 auf. Ein Kantenstreifen 10 (insbesondere Einzelstreifen) wird der Kantenbearbeitungsmaschine 2 zugeführt und im Bereich einer Andruckzone 7 mit einem Werkstück (nicht gezeigt) an dessen Schmalseite verbunden. Im gezeigten Beispiel oberhalb der Kantenbearbeitungsmaschine 2 ist in einer anderen Ebene 9 ein Kantenstreifenvorrat 8 platziert, in welchem eine Vielzahl von Kantenstreifen bevorratet wird. Angrenzend an den Vorrat 8 ist ein Kantenstreifenmagazin 3 angeordnet, welches Kantenstreifen aus dem Vorrat 8 einer Zuführstrecke 4 zuführt. Das Kantenstreifenmagazin ist ein Mehrfach-Magazin, es erlaubt also die Heranführung einer Mehrzahl von Kantenstreifen 10. Einer der Kantenstreifen 10 wird schließlich auf eine vorgegebene Länge abgelängt und zur Zuführstrecke 4 geführt. Zum Ablängen wird erfindungsgemäß im Bereich des Kantenstreifenmagazins 3 ein Trennmesser vorgesehen

Da der Vorrat 8 in einer anderen Ebene 9 liegt als die Andruckzone 7 der Kantenbearbeitungsmaschine 2, muss der aus dem Magazin 3 kommende Kantenstreifen 10 in die in der Zeichnung gezeigte untere Ebene geführt werden. Im gezeigten Beispiel sind dazu im Bereich der Zuführstrecke 4 Fördereinrichtungen vorgesehen, die im gezeigten Beispiel als Bandförderer ausgebildet sind. Andere Fördereinrichtungen sind natürlich ebenfalls denkbar. Der Kantenstreifen 10 wird zwischen zwei Bandförderern 4 gefördert, wobei der Kantenstreifen 10 aus dem Magazin 3 zunächst hochkant (d.h. mit der Längsschmalseite nach oben zeigend) herausgeführt wird. Mittels einer Umlenkeinrichtung 51, die im gezeigten Beispiel aus einer Mehrzahl hintereinander angeordneter Rollenpaare gebildet ist, welche jeweils paarweise zueinander verschieden orientierte Drehachsen aufweisen, wird der Kantenstreifen 10 aus der hochkant verlaufenden Orientierung in eine flach liegende Orientierung überführt und von dem Bandförderer 4 aufgenommen. Dieser Bandförderer 4 transportiert den Kantenstreifen dann in die untere Ebene, wobei ausgangs des Bandförderers 4 wiederum eine weitere Umlenkeinrichtung 52 vorgesehen ist, welche den Kantenstreifen 10 aus der flach liegenden Orientierung wieder in die hochkant verlaufende Orientierung dreht. Für das Zuführen zur Andruckzone 7 wird der Kantenstreifen 10 dann von einer weiteren Zuführeinrichtung 6 aufgenommen, welche im gezeigten Beispiel wieder als Bandförderer ausgebildet ist, allerdings auch eine andere Zuführeinrichtung (zum Beispiel angetriebene Rollen oder dergleichen) sein kann. Mittels der erfindungsgemäßen Umlenkeinrichtung kann der Kantenstreifen 10 also aus einer anderen Ebene in die Ebene der Andruckzone 7 befördert werden.

Für das erfindungsgemäße Umlenken kann nicht nur die in Figur 1 angedeutete Rollenanordnung 51, 52 verwendet werden, sondern es gibt auch andere Möglichkeiten. Ein Beispiel ist in Figur 2 dargestellt: Im Gegensatz zur Verwendung einer Rollenanordnung sind dort eine Mehrzahl Umlenkeinrichtungen 41, 42, 43, 44 vorgesehen, bei denen es sich jeweils um eine angetriebene Förderstrecke handelt. Diese ist im gezeigten Beispiel in Form von doppelten Bandförderern ausgebildet, sodass ein Kantenstreifen 10 zwischen den aufeinander zu weisenden Trumen eines doppelten Bandförderers transportiert werden kann. Jede dieser Umlenkeinrichtungen 41, 42, 43, 44 ist um eine Achse parallel zur Transportrichtung des Kantenstreifens 10 drehbar ausgebildet. Über eine Maschinensteuerung (nicht gezeigt) kann ein einlaufender Kantenstreifen, der sich in einem Streckenabschnitt 41, 42, 43, 44 befindet, durch Drehen dieses Streckenabschnitts aus einer flach liegenden Lage in eine hochkant orientierte Lage verbracht werden oder umgekehrt. Je nach Länge des abgelängten Einzelstreifens 10 kann es erforderlich sein, mehrere hintereinander geschaltete Streckenabschnitte 41, 42 bzw. 43, 44 synchron zu drehen. Wieviele Streckenabschnitte gleichzeitig gedreht werden müssen, entscheidet die Steuerung, die über die Länge des einlaufenden Kantenstreifens 10 informiert ist.

Eine Alternative zu den Umlenkeinrichtungen, welche in den Figuren 1 und 2 gezeigt ist, ist in der Figur 3 dargestellt. Grundsätzlich ist anzumerken, dass die hier vorgestellten Umlenkeinrichtungen innerhalb einer Maschine natürlich auch miteinander kombiniert werden können.

Das in Figur 3 gezeigte Bauteil 51, 52 ist im Grunde genommen ein Block oder eine Vorrichtung, welche(r) einen Umlenkschacht aufweist. Auf der Einlaufseite (angedeutet durch Pfeilrichtung X) ist ein sich mit Hauptlängserstreckung in Querrichtung Y erstreckender schlitzartiger Einlaufabschnitt 54 dargestellt, welcher einen einlaufenden Kantenstreifen aufnehmen kann. Auf der gegenüberliegenden Seite ist ein Auslaufabschnitt 55 dargestellt, der ebenfalls wie der Einlaufabschnitt 54 schlitzartig ausgebildet ist, dessen Hauptlängserstreckung jedoch in Richtung Z in einem Winkel (insbesondere einem rechten Winkel) zur Querrichtung Y verläuft. Zwischen diesen beiden Abschnitten 54, 55 weist der Schacht eine schraubenförmige Verlaufsform auf, angedeutet durch den Abschnitt 53. Ein einlaufender Kantenstreifen wird also durch die Zwangsführung im Abschnitt 53 im gezeigten Beispiel aus der horizontalen Orientierung in eine hochkant verlaufende Orientierung überführt. Dieses Bauteil ist vollständig passiv, sodass hier kein zusätzlicher Antrieb zum Umlenken erforderlich ist.

Die erfindungsgemäße Kantenbearbeitungsanordnung eignet sich vor allem für die Verwendung einer solchen zur Zuführung von Einzelstreifen von Kantenbändern zu einer Andruckzone, ohne dass dabei der Bauraum um die Andruckzone bzw. den Verleimbereich herum genutzt werden muss.

## Patentansprüche

1. Kantenbearbeitungsanordnung (1) mit einer Kantenbearbeitungsmaschine (2), an welcher eine Andruckzone (7) vorhanden ist, in der zugeführte Kantenstreifen (10) an die Schmalseite eines plattenförmigen Erzeugnisses aus Holz oder Holzersatzstoff angedrückt werden, einem Kantenstreifenvorrat (8), in welchem eine Mehrzahl unterschiedlicher Kantenstreifen bevorratet werden, sowie einer zwischen dem Kantenstreifenvorrat (8) und der Andruckzone (7) angeordnete Zuführstrecke (4, 41, 42, 43, 44, 51, 52), über die ein einzelner Kantenstreifen (10) der Andruckzone (7) in einer Zuführrichtung zugeführt wird,
wobei der Kantenstreifenvorrat (8) oberhalb oder unterhalb der Andruckzone (7) der Kantenverarbeitungsmaschine (2) angeordnet ist, wobei die Zuführstrecke (4, 41, 42, 43, 44, 51, 52) wenigstens ein Drehmittel (41, 42, 43, 44, 51, 52) umfasst, welches dazu ausgelegt ist, den Kantenstreifen (10) wenigstens abschnittweise um dessen in Zuführrichtung verlaufende Längsachse zu drehen,
**dadurch gekennzeichnet,**
**dass** die Kantenbearbeitungsanordnung (1) dazu eingerichtet ist, die Kantenstreifen (10) hinter dem Kantenstreifenvorrat (8) zu vereinzeln, bevor sie in die Zuführstrecke (4, 41, 42, 43, 44, 51, 52) gelangen, wobei zwischen dem Kantenstreifenvorrat (8) und der Zuführstrecke (4, 41, 42, 43, 44, 51, 52) ein Kantenmagazin (3) angeordnet ist, welches eine Mehrzahl Kantenstreifen (10) führen und davon einen oder eine Mehrzahl in zuvor abgelängter Form der Zuführstrecke (4, 41, 42, 43, 44, 51, 52) zuführen kann, wobei im Bereich des Kantenmagazins (3) ein Trennmesser vorgesehen ist.

2. Kantenbearbeitungsanordnung (1) nach Anspruch 1,
**dadurch gekennzeichnet,**
**dass** das Kantenmagazin (3) benachbart zum Kantenstreifenvorrat (8) angeordnet ist.

3. Kantenbearbeitungsanordnung (1) nach einem der vorigen Ansprüche,
**dadurch gekennzeichnet,**
**dass** die Zuführstrecke (4, 41, 42, 43, 44, 51, 52) wenigstens ein Kantenstreifenfördermittel aufweist.

4. Kantenbearbeitungsanordnung (1) nach einem der vorigen Ansprüche,
**dadurch gekennzeichnet,**
**dass** das Drehmittel wenigstens ein Kantenstreifenfördermittel (41, 42, 43, 44) oder eine Mehrzahl Kantenstreifenfördermittel (41, 42, 43, 44) umfasst, welche(s) um eine zur Förderrichtung des Kantenstreifenfördermittel (41, 42, 43, 44) parallele Achse drehbar ist/sind.

5. Kantenbearbeitungsanordnung (1) nach Anspruch 4,
**dadurch gekennzeichnet,**
**dass** als Drehmittel eine Mehrzahl Kantenstreifenfördermittel (41, 42; 43, 44) hintereinander angeordnet sind.

6. Kantenbearbeitungsanordnung (1) nach einem der Ansprüche 3 bis 5,
**dadurch gekennzeichnet,**
**dass** ein oder eine Mehrzahl Kantenstreifenfördermittel Bandfördermittel (4, 41, 42, 43, 44) sind, die zwei jeweils im Kreislauf geführte, parallel geführte Förderbänder aufweisen, wobei zwischen zwei einander zu weisenden Trumen der Bandfördermittel (4, 41, 42, 43, 44) ein Kantenstreifen (10) aufgenommen und gefördert werden kann.

7. Kantenbearbeitungsanordnung (1) nach einem der vorigen Ansprüche,
**dadurch gekennzeichnet,**
**dass** das Drehmittel eine Umlenkanordnung (51, 52) aufweist, durch die die Ebene der zur Schmalseite des zu beschichtenden Werkstücks weisende oder dieser gegenüberliegenden Oberfläche dreht.

8. Kantenbearbeitungsanordnung (1) nach Anspruch 7,
**dadurch gekennzeichnet,**
**dass** die Umlenkanordnung eine Mehrzahl in Zuführrichtung hintereinander angeordneter Rollenpaare (51, 52) umfasst, wobei jedes Rollenpaar zwei Rollen mit zueinander parallelen Drehachsen aufweist, wobei die Drehachsen eines Rollenpaares relativ zu den Drehachsen eines in Zuführrichtung vorher oder nachfolgend angeordneten Rollenpaares gekippt sind.

9. Kantenbearbeitungsanordnung (1) nach Anspruch 7,
**dadurch gekennzeichnet,**
**dass** die Umlenkanordnung (51, 52) eine schachtartige Aussparung aufweist, die einen Kantenstreifeneingangsabschnitt (54) umfasst, der ein e erste Haupterstreckungsrichtung (Y) quer zur Zuführrichtung (X) des Kantenstreifens aufweist, dass die schachtartige Aussparung weiter einen Kantenstreifenausgangsabschnitt (55) umfasst, der eine zweite Haupterstreckungsrichtung (Z) quer zur Zuführrichtung (X) des Kantenstreifens und in einem, insbesondere rechten, Winkel zur ersten Haupterstreckungsrichtung (Y) aufweist, und dass die schachtartige Aussparung einen schachtartigen Zwischenabschnitt (53) umfasst, welcher den Kantenstreifeneingangsabschnitt (54) und den Kantenstreifenausgangsabschnitt (55) miteinander verbindet und zum Durchschieben eines Kantenstreifens ausgelegt ist.

## Claims

1. Edge processing arrangement (1) with an edge processing machine (2), which has a contact pressure zone (7) in which the supplied edge strips (10) are pressed against the narrow side of a plate-shaped product of wood or wood substitutes, with an edge strip store (8) in which a number of different edge strips are stored, as well as with a supply path (4, 41, 42, 43, 44, 51, 52) which is arranged between the edge strip store (8) and the contact pressure zone (7) and via which a single edge strip (10) is supplied to the contact pressure zone (7) in a supply direction, wherein the edge strip store (8) is arranged above or below the contact pressure zone (7) of the edge processing machine (2), wherein the supply path (4, 41, 42, 43, 44, 51, 52) comprises at least one turning means (41, 42, 43, 44, 51, 52) which is designed to turn the edge strip (10) at least section by section about its longitudinal axis running in the supply direction,
**characterised in that**
the edge processing arrangement (1) is set up to separate the edge strips (10) individually after the edge strip store (8) before they pass into the supply path (4, 41, 42, 43, 44, 51, 52), wherein between the edge strip store (8) and the supply path (4, 41, 42, 43, 44, 51, 52) there is an edge magazine (3) which can convey a number of edge strips (10) and which can feed one or a number of these strips, previously cut length, to the supply path (4, 41, 42, 43, 44, 51, 52), wherein a blade cutter is provided in the region of the edge magazine (3).

2. Edge processing arrangement (1) according to claim 1 **characterised in that** the edge magazine (3) is arranged adjacent the edge strip store (8).

3. Edge processing arrangement (1) according to one of the preceding claims
**characterised in that**
the supply path (4, 41, 42, 43, 44, 51, 52) has at least one edge strip conveyor means.

4. Edge processing arrangement (1) according to one of the preceding claims
**characterised in that**
the turning means comprises at least one edge strip conveyor means (41, 42, 43, 44) or a number of edge strip conveyor means (41, 42, 43, 44) which is/are able to rotate about an axis parallel to the conveying direction of the edge strip conveyor means (41, 42, 43, 44).

5. Edge processing arrangement (1) according to claim 4
**characterised in that**
a number of edge strip conveyor means (41, 42; 43, 44) are arranged in succession as the turning means.

6. Edge processing arrangement (1) according to one of claims 3 to 5
**characterised in that**
one or a number of edge strip conveyor means are belt conveyor means (4, 41, 42, 43, 44) which each have two conveyor belts guided in parallel in circuit wherein an edge strip (10) can be taken up and conveyed between two sides of the belt conveyor means (4, 41, 42, 43, 44) which face one another.

7. Edge processing arrangement (1) according to one of the preceding claims
**characterised in that**
the turning means has a deflection arrangement (51, 52) through which the plane of the surface facing the narrow side of the workpiece to be coated, or opposite this narrow side, turns.

8. Edge processing arrangement (1) according to claim 7
**characterised in that** the deflection arrangement has a number of pairs of rollers (51, 52) arranged in succession in the supply direction, wherein each pair of rollers has two rollers with rotation axes parallel to one another, wherein the rotation axes of one pair of rollers are tilted relative to the rotation axes of a pair of rollers arranged upstream or downstream in the supply direction.

9. Edge processing arrangement (1) according to claim 7
**characterised in that**
the deflection arrangement (51, 52) has a shaft-like recess which comprises an edge strip inlet section (54) which has a first main extension direction (Y) transversely to the supply direction (X) of the edge strip, that the shaft-like recess further comprises an edge strip outlet section which has a second main extension direction (Z) transversely to the supply direction (X) of the edge strip and at an angle, in particular right angle, to the first main extension direction (Y), and that the shaft-like recess comprises a shaft-like intermediate section (53) which connects the edge strip inlet section (54) and the edge strip outlet section (55) to one another and is designed for sliding through an edge strip.

## Revendications

1. Agencement de traitement des chants (1) comportant une machine de traitement des chants (2), sur laquelle une zone de pression (7) est présente, dans laquelle des bordures (10) alimentées sont pressées contre le petit côté d'un produit en forme de plaque en bois ou en matériau de substitution du bois, un stock de bordures (8), dans lequel une pluralité de bordures différentes sont stockées, ainsi qu'une ligne d'alimentation (4, 41, 42, 43, 44, 51, 52) agencée entre le stock de bordures (8) et la zone de pression (7), par laquelle une seule bordure (10) de la zone de pression (7) est alimentée dans une direction d'alimentation,
dans lequel le stock de bordures (8) est agencé au-dessus ou en dessous de la zone de pression (7) de la machine de traitement de chants (2), dans lequel la ligne d'alimentation (4, 41, 42, 43, 44, 51, 52) comporte au moins un moyen de rotation (41, 42, 43, 44, 51, 52), qui est conçu pour faire tourner la bordure (10) au moins par sections autour de son axe longitudinal s'étendant dans la direction d'alimentation, **caractérisée en ce**
**que** l'agencement de traitement des chants (1) est conçu pour séparer les bordures (10) derrière le stock de bordures (8) avant d'arriver à la ligne d'alimentation (4, 41, 42, 43, 44, 51, 52), dans lequel un magasin de chants (3) est agencé entre le stock de bordures (8) et la ligne d'alimentation (4, 41, 42, 43, 44, 51, 52), dans lequel le magasin de chants (3) peut comprendre une pluralité de bordures (10) et en alimenter une ou une pluralité de bordures (10) sous une forme préalablement coupée en longueur à ligne d'alimentation (4, 41, 42, 43, 44, 51, 52), dans lequel un couteau de coupe est prévu dans la zone du magasin de chants (3).

2. Agencement de traitement des chants (1) selon la revendication 1,
**caractérisée en ce**
**que** le magasin de chants (3) est agencé adjacent au stock de bordures (8).

3. Agencement de traitement des chants (1) selon l'une quelconque des revendications précédentes,
**caractérisée en ce**
**que** la ligne d'alimentation (4, 41, 42, 43, 44, 51, 52) comporte au moins un moyen de transport de bordures.

4. Agencement de traitement des chants (1) selon l'une quelconque des revendications précédentes,
**caractérisée en ce**
**que** le moyen de rotation comporte au moins un moyen de transport de bordures (41, 42, 43, 44) ou une pluralité de moyens de transport de bordures (41, 42, 43, 44) qui peut tourner autour d'un axe parallèle à la direction de transport du moyen de transport de bordures (41, 42, 43, 44).

5. Agencement de traitement des chants (1) selon la revendication 4,
**caractérisée en ce**
**qu'**une pluralité de moyens de transport de bordures (41, 42, 43, 44) est agencée l'un derrière l'autre en tant que moyen de rotation.

6. Agencement de traitement des chants (1) selon l'une quelconque des revendications 3 à 5,
**caractérisée en ce**
**qu'**un moyen de transport de bordures ou une pluralité de moyens de transport de bordures (41, 42, 43, 44) sont des moyens de transport à courroie (4, 41, 42, 43, 44) comportant deux courroies de transport guidées respectivement en circuit fermé et parallèlement, dans lequel, entre deux brins se faisant face des moyens de transport à courroie (4, 41, 42, 43, 44), une bordure (10) peut être reçue et transportée.

7. Agencement de traitement des chants (1) selon l'une quelconque des revendications précédentes,
**caractérisée en ce**
**que** le moyen de rotation comporte un dispositif de déviation (51, 52) à travers lequel le plan de la surface orientée vers le petit côté de la pièce à revêtir ou opposée à celui-ci tourne.

8. Agencement de traitement des chants (1) selon la revendication 7,
**caractérisée en ce**
**que** le dispositif de déviation comporte une pluralité de paires de poulies (51, 52) agencées l'une derrière l'autre dans la direction d'alimentation, dans lequel chaque paire de poulies comporte deux poulies avec des axes de rotation parallèles entre eux, dans lequel les axes de rotation d'une paire de poulies sont inclinés par rapport aux axes de rotation d'une paire de poulies agencée en amont ou en aval dans la direction d'alimentation.

9. Agencement de traitement des chants (1) selon la revendication 7,
**caractérisée en ce**
**que** le dispositif de déviation (51, 52) comporte un évidement en forme de puits comprenant une section d'entrée de bordures (54) qui comporte une première direction d'extension principale (Y) transversalement à la direction d'alimentation (X) de la bordure, que l'évidement en forme de puits en outre comporte une section de sortie de bordures (55) qui comporte une seconde direction d'extension principale (Z) transversalement à la direction d'alimentation (X) de la bordure et à un angle, surtout droit, à la direction d'extension principale (Y), et que l'évidement en forme de puits comporte une section intermédiaire (53) en forme de puits reliant la section d'entrée de bordures (54) et la section de sortie de bordures (55) entre eux, et est conçue pour faire passer une bordure.
